# EUROPÄISCHE PATENTSCHRIFT

(11) **EP 4 414 492 B1**
(45) Veröffentlichungstag und Bekanntmachung des Hinweises auf die Patenterteilung: **27.08.2025**
(21) Anmeldenummer: 24155611.7
(22) Anmeldetag: 02.02.2024
(51) Int. Cl.: D05B 21/00, D05B 39/00

(54) **VERFAHREN ZUM BESTICKEN VON DREIDIMENSIONALEN WERKSTÜCKEN**
PROCESS FOR EMBROIDERING THREE-DIMENSIONAL WORKPIECES
PROCÉDÉ DE BRODERIE DE PIÈCE À USINER TRIDIMENSIONNELLES

(30) Priorität: 13.02.2023 DE 102023103349
(43) Veröffentlichungstag der Anmeldung: 14.08.2024
(73) Patentinhaber: ZSK Stickmaschinen GmbH, 47800 Krefeld (DE)
(72) Erfinder: Helmut, Stieger, 47877 Willich (DE)
(74) Vertreter: Limbeck, Achim

(56) Entgegenhaltungen:
- WO-A1-2004/031467
- WO-A2-2012/150536
- JP-A- 2022 015 729
- US-A- 5 884 572
- US-A1- 2022 290 346

## Beschreibung

### Technisches Gebiet

Die vorliegende Erfindung betrifft ein Verfahren zum Besticken von dreidimensionalen Werkstücken gemäß dem Oberbegriff des Patentanspruchs 1.

### Stand der Technik

Aus dem Stand der Technik ist es bekannt, dass Stickmaschinen nicht nur flache Strukturen, sondern auch gekrümmte Strukturen besticken können. Eine Patentschrift dazu findet sich in DE 44 37 021 C2. Oftmals sind solche gekrümmte Strukturen Halbschalen und finden Verwendung als Kopfbedeckungen in Form von Kappen. Dazu finden sich diverse Patentschriften wie folgt: DE 44 37 021 C2, US 5 884 572 A und WO 2004/031467 A1. Diesen vorstehenden Patentschriften gemein ist die Tatsache, dass die darin beschriebenen Stickrahmen, Anordnungen und Verfahren die Bestickung eines Ausschnitts der Mantelfläche eines Zylinders betreffen. Im Weiteren sind Nähroboter bekannt, die gewölbte Flächen bearbeiten können

Im Weiteren sind Nähroboter bekannt, die gewölbte Flächen bearbeiten können, wie es z.B. in der Patentschrift US 2022/290346 A1 dargestellt ist.

Säulennähmaschinen dienen dazu, Hohlkörper zu nähen und sind ebenfalls als bekannt vorausgesetzt. Eine Ausführungsform ist in WO 2012/150536 A2 dargestellt, wobei diese Patentschrift zusätzlich verschiedene Ausführungsformen der Greiferanordnung darstellt. Weiter zu nennen ist die Patentschrift JP 2022 015729 A die in ihrem eigentlichen Sinn das Wechseln einer Unterfadenspule an einer Säulennähmaschine mittels eines Roboters beschreibt. Das Dokument JP 2022 015729 A offenbart dabei ein Verfahren zum Besticken von dreidimensionalen Werkstücken (Häute für Automobilverkleidungen) unter Verwendung einer Stickmaschine, welche mindestens einen Stickkopf zum Besticken und mindestens einen Stickrahmen zur Positionierung des Werkstückes umfasst, wobei das Werkstück mittels des Stickrahmens um mindestens zwei Winkel (sechs Drehungen um sechs Achsen gekennzeichnet durch sechs Doppelpfeile) in Bezug auf mindestens zwei Achsen (sechs Achsen), welche in Bezug auf die Bewegungsachse des Stickkopfes stehen, zum Einbringen jedenfalls eines Stiches einer Stickerei in das Werkstück positioniert wird. Die Patentschrift JP 2022 015729 A legt in ihrem beschreibenden Text auch dar, dass der für das Wechseln der Unterfadenspule verwendete Roboter mittels eines an seinem Handglied angebrachten geeigneten Stickrahmens ein dreidimensionales Werkstück zur Bestickung um mehrere Achsen unter einen Stickkopf bewegen kann.

Die vollflächige Bestickung einer gewölbten dreidimensionalen Struktur mittels einer kostengünstigen Bewegungsapparatur ist Stand heute mit einer Stickmaschine nicht möglich. Stattdessen wird z.B. bei einer Kappe nur eine Teilfläche bestickt, die nahezu einem rechteckförmigen Ausschnitt einer Zylinderoberfläche entspricht. Die Bewegung zur Bestickung eines solchen Ausschnitts einer Zylinderoberfläche in Bezug auf die Nadel wird aus einer X- und Y-Richtung eines nur teilweise vorhandenen Stickrahmens abgeleitet. Dies geschieht in der Weise, dass die Bewegung in der Tiefenrichtung Y des Pantographen der Stickmaschine erhalten bleibt. Demgegenüber wird die seitliche Bewegung X des Pantographen z.B. mittels eines Seilzuges in eine Drehbewegung umgewandelt. Dadurch ist es möglich einen Teilbereich einer Kappe zu besticken, wobei dieser Teilbereich durch die Art der Einspannung der Kappe vor dem Stickprozess festgelegt wird. Das auf diesem Teilbereich einzustickende Motiv wird der Steuerung der Stickmaschine in Form von Stichdaten vorgegeben. Diese Stichdaten sind eine Abfolge von Daten in Form eines Tripels bestehend aus einem Verstellweg in X-Richtung, einem Verstellweg in Y-Richtung und der Information einen Einstich an der nach der Verstellung erreichten Position auf der zu bestickenden Kappe zu erzeugen. Eine Vielzahl dieser Tripel in geordneter Abfolge nacheinander erzeugt auf der Kappe das gewünschte Motiv. Da der zu bestickende Ausschnitt ein Teil einer Zylinderoberfläche ist, kann dessen Abwicklung als flaches rechteckförmiges Element betrachtet werden. Daher wird zur Erzeugung der Stichdatentripel einfach ein Motiv in einer rechteckförmigen Grundfläche künstlerisch gestaltet, da durch den Einsatz der vorher genannten Seilzugmechanik inhärent die Übertragung auf den Ausschnitt der Zylinderoberfläche erfolgt.

Sollen mehrere Teilflächen einer solchen Kappe bestickt werden, so ist dies nur durch aufwändiges Umspannen der Kappe möglich, so dass nacheinander mehrere zylinderförmige Ausschnitte bestickt werden können.

### Darstellung der Erfindung

Der vorliegenden Erfindung liegt die Aufgabe zugrunde, die vorgenannten Nachteile zu beseitigen und die Einschränkung der Bestickung eines Werkstücks auf einen rechteckförmigen Ausschnitt einer Zylinderoberfläche zu beseitigen. Dazu zeigt die vorliegende Erfindung auf, wie die fast vollflächige Bestickung der Oberfläche eines Werkstücks vorteilhaft erreicht werden kann. In der weiteren Beschreibung wird der Begriff Werkstück verwendet, da die hier dargestellte Erfindung nicht nur auf die Bestickung von Kappen beschränkt ist.

Erfindungsgemäß wird die voranstehende Aufgabe gemäß dem Oberbegriff des Anspruchs 1 in Verbindung mit den kennzeichnenden Merkmalen gelöst. Vorteilhafte Ausgestaltungen und Weiterbildungen des erfindungsgemäßen Verfahrens sind in den abhängigen Unteransprüchen 5 und 6 angegeben. Eine erfindungsgemäße Stickmaschine ist im Anspruch 2 definiert. Bevorzugte Ausführungsbeispiele der Stickmaschine sind in den Unteransprüchen 3 und 4 definiert.

Das erfindungsgemäße Verfahren zum Besticken von gewöltben dreidimensionalen Werkstücken erfolgt unter Verwendung einer Stickmaschine, welche mindestens einen Stickkopf zum Besticken und mindestens einen Stickrahmen zur Positionierung des Werkstückes umfasst, wobei das Werkstück drehbar um mindestens zwei Winkel um entsprechend mindestens zwei Achsen X, Y, Z, welche in Bezug zur Bewegungsachse des Sticckopfes stehen, zum Einbringen jedenfalls eines Stiches einer Stickerei in das Werkstück positioniert wird.

Die vorliegende Erfindung ermöglicht die Bestickung eines Werkstücks (bspw. einer Kappe) in einer Aufspannung über nahezu der gesamten Oberfläche des Werkstücks. Erfindungsgemäß wird dies durch das erfindungsgemäße Verfahren und einem nachstehend näher beschriebenen Stickrahmen samt Antrieben unter Verwendung einer besonderen Ausführungsform der Stickmaschine unter der Anwendung des erfindungsgemäßen Verfahrens zur Ausführung der Positionierung des Werkstücks erreicht, wie es im Anspruch 1 und den darauf folgenden Unteransprüchen gemäß den aufgeführten Merkmalen ausgestaltet ist.

### Kurzbeschreibung der Zeichnungen

Weitere Ziele, Merkmale, Vorteile und Anwendungsmöglichkeiten des erfindungsgemäßen Verfahrens, eines Stickrahmens und einer Stickmaschine ergeben sich aus der nachfolgenden Beschreibung von Ausführungsbeispielen anhand der Zeichnungen.

In den Zeichnungen zeigen
Fig. 1 eine Säulenstickmaschine mit einem Stickrahmen zur vollflächigen Bestickung;
Fig. 2 einen Stickrahmen zur vollflächigen Bestickung mit den Achsen und Drehwinkeln;
Fig. 3 einen Stickrahmen zur vollflächigen Bestickung mit seinen Einzelelementen;
Fig. 4 einen Stickrahmen zur vollflächigen Bestickung mit aufgespanntem Werkstück, hier eine Kappe;
Fig. 5 einen Stickrahmen zur vollflächigen Bestickung mit aufgespannter Kappe und einer beispielhaft eingestellten Stickposition gemäß der Drehwinkel Θ = +45° µ = 0 ω = 0;
Fig. 6 einen Stickrahmen zur vollflächigen Bestickung mit aufgespannter Kappe und einer beispielhaft eingestellten Stickposition gemäß der Drehwinkel Θ = 0° µ = -45° ω = 0°;
Fig. 7 einen Stickrahmen zur vollflächigen Bestickung mit aufgespannter Kappe und einer beispielhaft eingestellten Stickposition gemäß der Drehwinkel Θ = +30° µ = +30° ω = 180°.

### Ausführung der Erfindung

Wie aus Fig. 1 ersichtlich, umfasst der erfindungsgemäße Stickrahmen 1 zur Positionierung eines Werkstücks 2 zur Durchführung des erfindungsgemäßen Verfahrens mindestens jeweils einen Antrieb 3, 4, 5 zur angetriebenen Positionierung des Werkstücks 2 um die mindestens zwei Winkel Θ, µ, ω.

Weiterhin betrifft die vorliegende Erfindung eine Stickmaschine 100 zur Durchführung des erfindungsgemäßen Verfahrens, welche mindestens einen Stickkopf 101 zum Besticken und mindestens einen erfindungsgemäßen Stickrahmen 1 zur Positionierung des Werkstückes 2 umfasst.

In einer besonders vorteilhaften Ausführung der Erfindung kann eine solche Stickmaschine 100 auch mehrere Stickrahmen 1 umfassen, wobei jedem dieser mehreren Stickrahmen 1 jeweilig mindestens ein Sticckopf 101 zugeordnet ist.

Erfindungsgemäß wird die Stickmaschine 100 mit einem Bewegungsapparat für das gewölbte dreidimensionale Werkstück 2 versehen, die das Kippen des gewölbten Werkstücks 2 um die beiden unabhängigen, aber beschränkten Winkel Θ und µ sowie die Drehung um den unendlichen Drehwinkel ω erlaubt. Durch diese Anordnung ist es möglich, nahezu jede Position der Oberfläche des gewölbten Werkstücks 2 unter die Nadelposition zu bringen.

Fig. 1 zeigt eine (Säulen-) Stickmaschine 100 mit einer Steuerung. Die (Säulen-) Stickmaschine 100 ist mit einem Stickkopf 101 ausgestattet, der mit mehreren Nadeln ausgestattet ist, wobei zu einem Zeitpunkt immer nur eine der mehreren Nadeln innerhalb des Stickkopfes 101 mit der Antriebsmechanik des Stickkopfes verbunden ist. Durch seitliches Verschieben des Stickkopfes 101 besteht die Möglichkeit, eine andere der mehreren Nadeln auszuwählen, sodass diese Nadel durch die Antriebsmechanik des Stickkopfes 101 angetrieben wird. Da die verschiedenen Nadeln beispielsweise mit unterschiedlich gefärbten Fäden bestückt sein können, ergibt sich so die Möglichkeit bestickte Flächen von unterschiedlicher Farbe zu erzeugen, um so den künstlerischen Eindruck der Stickerei zu erreichen.

Fig. 1 zeigt weiterhin den erfindungsgemäßen Stickrahmen 1 zur vollflächigen Bestickung sowie mehrere Antriebe 3, 4, 5 des Stickrahmens 1.

In Fig. 2 ist der Stickrahmen 1 zur vollflächigen Bestickung und die Antriebe 3, 4, 5 des Stickrahmens 1 im Detail in Relation zum Stickkopf 101 dargestellt. Zur Orientierung sind die kartesischen Achser X, Y und Z eingezeichnet. Erfindungsgemäß, aber ohne Beschränkung der Allgemeingültigkeit, bezeichnet der Winkel Θ eine Drehung um die X-Achse, der Winkel µ eine Drehung um die Y-Achse und der Winkel ω eine Drehung um die Z-Achse. Die Winkel Θ und µ können sowohl positive als auch negative Werte annehmen, sind aber aufgrund der mechanischen Anordnung beschränkt. Der Winkel ω kann ebenfalls positive und negative Werte annehmen und ist durch die mechanische Anordnung nicht beschränkt, wie weiter ausgeführt wird.

Fig. 3 zeigt den erfindungsgemäß Stickrahmen 1 zur vollflächigen Bestickung in Relation zu mindestens einer vorteilhaft vorgesehenen (Greifer-) Säule 102. Die (Greifer-) Säule 102 nimmt den Greifer auf, der die übliche Unterfadenspule aufnimmt. Der Stickrahmen 1 ist innerhalb der (Greifer-) Säule 102 kardanisch aufgehängt. Diese kardanische Aufhängung erlaubt die in Fig. 2 dargestellten Drehungen um den Winkel Θ um die X-Achse und um den Winkel µ um die Y-Achse wie zuvor beschrieben. Zur Ausführung der Drehung um die X-Achse dient der Antrieb 3 zur Winkelverstellung Θ. Das Ausführen einer positiven Verstellung des Antriebs 3 führt dazu, dass der vordere Bereich des Stickrahmens 1 um den positiven Winkel Θ hochschwenkt und in gleichem Maße der hintere Bereich des Stickrahmens 1 abwärts schwenkt. Dementsprechend umgekehrt verhalten sich die Schwenkrichtungen bei einer negativen Verstellung des Antriebs 3.

Unabhängig dazu dient der Antrieb 4 zur Winkelverstellung µ um die Y-Achse. Das Ausführen einer positiven Verstellung des Antriebs 4 führt dazu, dass der rechte Bereich des Stickrahmens 1 um den positiven Winkel µ hochschwenkt und in gleichem Maße der linke Bereich des Stickrahmens 1 abwärts schwenkt. Dementsprechend umgekehrt verhalten sich die Schwenkrichtungen bei einer negativen Verstellung des Antriebs 4.

Da die beiden Antriebe 3, 4 für die Winkel Θ und µ orthogonal zueinander stehen, ist es somit möglich, die gesamte Oberfläche des eingespannten Werkstücks 2 unter die Nadelpositionen zur Ausführung einer Bestickung zu bringen. Die orthogonale Anordnung der Antriebe 3, 4 zueinander ist eine von mehreren möglichen Ausführungsformen.

Fig. 3 zeigt weitere Elemente des erfindungsgemäßen Stickrahmens 1 zur vollflächigen Bestickung. Eine Verstrebung 8 verbindet den feststehenden inneren Ring 7 entlang der X-Achse mit der kardanischen Aufhängung innerhalb der (Greifer-) Säule 102. Dementsprechend verbindet die Verstrebung 9 den feststehenden inneren Ring 7 entlang der Y-Achse mit der kardanischen Aufhängung innerhalb der (Greifer-) Säule 102.

Ein drehbarer äußerer Halter 6 dient dazu, das Werkstück 2 - wie in Fig. 4 gezeigt - während der Bestickung aufzunehmen und am unteren Rand zu halten. Der drehbare äußere Halter 6 ist so auf dem feststehenden inneren Ring 7 gelagert, dass eine Drehung des äußeren Halters 6 um den inneren feststehenden Ring 7 um den Winkel ω möglich ist. Dies kann beispielsweise dadurch erreicht werden, dass auf der Innenseite des äußeren Halters 6 eine umlaufende Nut eingearbeitet ist und auf der Außenseite des feststehenden Rings 7 Stege angebracht sind, die in die umlaufende Nut des Halters 6 eingreifen. Zur Realisierung der Drehung des äußeren Halters 6 um den Winkel ω um die Z-Achse dient der Antrieb 5. Die Übertragung der Antriebsenergie des Antriebs 5 auf den äußeren Halter 6 kann beispielsweise dadurch erreicht werden, dass auf der Innenseite des äußeren Halters 6 umlaufend ein Zahnkranz eingearbeitet ist und vom Antrieb 5 ein angetriebenes Zahnrad in diesen Zahnkranz eingreift und so die Drehbewegung überträgt. Erfindungsgemäß erlaubt diese Anordnung eine fortlaufende unbeschränkte Drehung des Werkstücks 2 um die Z-Achse. Dabei kann der Drehwinkel ω beliebige positive und negative Werte annehmen.

Durch die Realisierung der drei voneinander unabhängigen Winkelverstellungen Θ, µ und ω ist die erfindungsgemäße Bestickung des Werkstücks vorteilhaft in einer Aufspannung und über fast der gesamten Oberfläche des Werkstücks 2 sowie auch umlaufend möglich.

Die Figuren 5, 6 und 7 zeigen jeweils verschiedene Positionen des Werkstücks 2 in Bezug zur Nadelposition. Somit ist eine fast vollflächige Bestickung eines dreidimensionalen Werkstücks 2 mittels des hier beschriebenen Bewegungsapparats möglich.

Besonders vorteilhaft wird verfahrensgemäß aus vorgegebenen Koordinatentripeln die jeweilige neue Position des Werkstücks 2 ermittelt und der mindestens eine Stickrahmen 1 mittels der Antriebe 3, 4, 5 derart gesteuert, dass die Positionierung des Werkstücks 2 um die Winkel Θ, µ, ω durchgeführt wird.

Überdies kann es vorteilhaft sein, dass die Positionierung des Werkstücks 2 um die Winkel Θ, µ, ω aus fortlaufend übergebenen Koordinaten für jeden Stich der Bestickung schritthaltend errechnet und durchführt wird.

Die Ansteuerung des Bewegungsapparats erfolgt vorzugsweise durch die Antriebe (Antriebsaggregate) 3, 4 und 5. Diese können elektromotorisch oder durch eine beliebige andere Antriebsenergie versorgt werden.

Zur Steuerung der korrekten Bewegung der Antriebe 3, 4, 5 ist vorzugsweise eine Steuerung vorgesehen, die aus vorgegebenen Koordinatentripel die jeweilig neue Position des Werkstücks 2 ermittelt und mittels der Antriebe 3, 4, 5 einstellt. Durch Synchronisierung der Positionierung des Werkstücks 2 mit der Antriebsmechanik des Stickkopfs 101 wird erreicht, dass die Nadel erst nach erfolgter Positionierung des Werkstücks 2 in dieses eindringt und so einen Stich der Bestickung durchführt. Durch fortlaufende Verstellung des Werkstücks 2 und Einbringen der weiteren Stiche anhand der Auswertung der aufeinanderfolgenden Koordinatentripel erfolgt die Bestickung der kompletten Oberfläche des Werkstücks 2.

### Liste der Bezugsziffern

- 1: Stickrahmen zur vollflächigen Bestickung mit Antrieben
- 2: Werkstück (Kappe)
- 3: Antrieb zur Winkelverstellung Θ
- 4: Antrieb zur Winkelverstellung µ
- 5: Antrieb zur Winkelverstellung ω
- 6: Drehbarer äußerer Ring zur Aufnahme des Werkstücks
- 7: Feststehender innerer Ring
- 8: Verstrebung X-Richtung
- 9: Verstrebung Y-Richtung
- 100: Säulenstickmaschine mit Steuerung
- 101: Stickkopf
- 102: (Greifer-) Säule zur Aufnahme des Greifers

## Patentansprüche

1. Verfahren zum Besticken von gewölbten dreidimensionalen Werkstücken (2) unter Verwendung einer Stickmaschine (100), welche mindestens einen Stickkopf (101) zum Besticken und mindestens einen Stickrahmen (1) zur Positionierung des Werkstückes (2) umfasst, wobei
das Werkstück (2) mittels des Stickrahmens (1) um mindestens zwei Winkel (Θ, µ, ω) um
entsprechend mindestens zwei Achsen (X, Y, Z), welche in Bezug zur Bewegungsachse des Stickkopfes (101) stehen, zum Einbringen jedenfalls eines Stiches einer Stickerei in das Werkstück (2) positioniert wird,
**dadurch gekennzeichnet, dass**
die Stickmaschine (100) mit einem Bewegungsapparat für das gewölbte dreidimensionale Werkstück (2) versehen ist, der ein Kippen des gewölbten Werkstücks (2) um zwei unabhängige, aber beschränkte Winkel (Θ, µ) sowie die Drehung um einen unendlichen Drehwinkel (ω) um entsprechend drei kartesische Achsen (X, Y, Z) erlaubt.

2. Stickmaschine (100) zur Durchführung eines Verfahrens nach Anspruch 1, welche mindestens einen Stickkopf (101) und einen in einer Greifer-Säule (102) aufgenommenen, eine Unterfadenspule aufnehmenden, Greifer zum Besticken und mindestens einen Stickrahmen (1) zur Positionierung des Werkstückes (2) umfasst, **dadurch gekennzeichnet, dass**
der Stickrahmen (1) eine kardanische Aufhängung innerhalb der Greifer-Säule (102) und mindestens jeweils einen Antrieb (3, 4) zur angetriebenen Positionierung
des Werkstücks (2) um die zwei beschränkten Winkel (Θ, µ) umfasst.

3. Stickmaschine (100) nach Anspruch 2,
wobei der Stickrahmen (1) einen inneren feststehenden Ring (7) umfasst, der durch eine Verstrebung (8) entlang der X-Achse und dementsprechend durch eine Verstrebung (9) entlang der Y-Achse mit der kardanischen Aufhängung innerhalb der Greifer-Säule (102) verbunden ist;
ein drehbarer äußerer Halter (6) dazu dient, das Werkstück (2) während der Bestickung aufzunehmen und am unteren Rand zu halten;
der drehbare äußere Halter (6) so auf dem inneren feststehenden Ring (7) gelagert ist, dass eine Drehung des äußeren Halters (6) um den inneren feststehenden Ring (7) um den unendlichen Drehwinkel (ω) möglich ist; und
zur Realisierung der Drehung des äußeren Halters (6) um die Z-Achse ein weiterer Antrieb (5) dient.

4. Stickmaschine (100) nach einem der Ansprüche 2 und 3, die mehrere Stickrahmen (1) umfasst und jedem dieser mehreren Stickrahmen (1) jeweilig mindestens ein Stickkopf (101) zugeordnet ist.

5. Verfahren zum Besticken von gewölbten dreidimensionalen Werkstücken (2) nach Anspruch 1 unter Steuerung einer Stickmaschine (100) nach einem der Ansprüche 2 bis 4, wobei aus vorgegebenen Koordinatentripeln die jeweilige neue Position des Werkstücks (2) ermittelt und der mindestens eine Stickrahmen (1) mittels der Antriebe (3, 4, 5) derart gesteuert wird, dass die Positionierung des Werkstücks (2) um die Winkel (Θ, µ, ω) durchgeführt wird.

6. Verfahren nach Anspruch 5, wobei die Positionierung des Werkstücks (2) um die Winkel (Θ, µ, ω) aus fortlaufend übergebenen Koordinaten für jeden Stich der Bestickung schritthaltend errechnet und durchführt wird.

## Claims

1. Method for embroidering curved three-dimensional workpieces (2) using an embroidery machine (100) which comprises at least one embroidery head (101) for embroidering and at least one embroidery frame (1) for positioning the workpiece (2), wherein the workpiece (2) is positioned by means of the embroidery frame (1) about at least two angles (Θ, µ, ω) about corresponding to at least two axes (X, Y, Z) which are in relation to the axis of movement of the embroidery head (101), for introducing at least one stitch of an embroidery into the workpiece (2),
**characterised in that**
the embroidery machine (100) is provided with a movement apparatus for the curved three-dimensional workpiece (2), which permits tilting of the curved workpiece (2) about two independent but limited angles (Θ, µ) and rotation about an infinite angle of rotation (ω) about correspondingly three Cartesian axes (X, Y, Z).

2. Embroidery machine (100) for carrying out a method according to claim 1, which comprises at least one embroidery head (101) and a hook, which is accommodated in a hook column (102) and accommodates a bobbin thread bobbin, for embroidering and at least one embroidery frame (1) for positioning the workpiece (2), **characterised in that**
the embroidery frame (1) comprises a cardanic suspension within the hook column (102) and at least one drive (3, 4) for the driven positioning of the workpiece (2) about the two limited angles (Θ, µ).

3. The embroidery machine (100) according to claim 2,
wherein the embroidery frame (1) comprises an inner fixed ring (7) connected to the cardanic suspension within the gripper column (102) by a strut (8) along the X-axis and correspondingly by a strut (9) along the Y-axis;
a rotatable outer holder (6) serves to receive the workpiece (2) during embroidery and to hold it at the lower edge;
the rotatable outer holder (6) is mounted on the inner stationary ring (7) in such a way that rotation of the outer holder (6) about the inner stationary ring (7) about the infinite rotation angle (ω) is possible; and
a further drive (5) is used to realise the rotation of the outer holder (6) about the Z-axis.

4. Embroidery machine (100) according to one of claims 2 and 3, which comprises several embroidery frames (1) and at least one embroidery head (101) is assigned to each of these several embroidery frames (1).

5. Method for embroidering curved three-dimensional workpieces (2) according to claim 1 while controlling an embroidery machine (100) according to one of claims 2 to 4,
wherein
determines the respective new position of the workpiece (2) from predetermined coordinate triples and the at least one embroidery frame (1) is controlled by means of the drives (3, 4, 5) in such a way that the positioning of the workpiece (2) is carried out by the angles (Θ, µ, ω).

6. Method according to claim 5,
wherein the positioning of the workpiece (2) about the angles (Θ, µ, ω) is calculated and carried out step-by-step from continuously transferred coordinates for each stitch of the embroidery.

## Revendications

1. Procédé de broderie de pièces tridimensionnelles bombées (2) en utilisant une machine à broder (100) qui comprend au moins une tête de broderie (101) pour broder et au moins un cadre de broderie (1) pour positionner la pièce (2), dans lequel la pièce (2) est brodée au moyen du cadre de broderie (1) d'au moins deux angles (Θ, µ, ω) autour de
correspondant à au moins deux axes (X, Y, Z) qui sont en relation avec l'axe de déplacement de la tête de broderie (101), pour l'insertion d'au moins un point d'une broderie dans la pièce (2), **caractérisé en ce que**
la machine à broder (100) est munie d'un appareil de mouvement pour la pièce tridimensionnelle bombée (2), qui permet le basculement de la pièce bombée (2) de deux angles indépendants mais limités (Θ, µ) ainsi que la rotation d'un angle de rotation infini (ω) autour de
trois axes cartésiens (X, Y, Z) correspondants.

2. Machine à broder (100) pour la mise en oeuvre d'un procédé selon la revendication 1, qui comprend au moins une tête de broderie (101) et une griffe
logée dans une colonne de griffe (102) et recevant une bobine de fil de canette pour la broderie et au moins un cadre de broderie (1) pour le positionnement de la pièce (2),
**caractérisé en ce que**
le cadre de broderie (1) comprend sur sa suspension à la cardan à l'intérieur de la colonne de préhension (102) et au moins respectivement un entraînement (3, 4) pour le positionnement entraîné de la pièce (2) autour des deux angles limités (Θ, µ).

3. Machine à broder (100) selon la revendication 2,
dans laquelle le cadre de broderie (1) comprend un anneau fixe intérieur (7) relié à la suspension à la Cardan à l'intérieur de la colonne de pinces (102) par une entretoise (8) le long de l'axe X et, de manière correspondante, par une entretoise (9) le long de l'axe Y;
un support extérieur rotatif (6) destiné à recevoir et à maintenir la pièce (2) sur le bord inférieur pendant la broderie;
le support extérieur rotatif (6) est monté sur l'anneau intérieur fixe (7) de manière à permettre la rotation du support extérieur (6) autour de l'anneau intérieur fixe (7) autour de l'angle de rotation infini (ω); et
un autre entraînement (5) sert à réaliser la rotation du support extérieur (6) autour de l'axe Z.

4. Machine à broder (100) selon l'une des revendications 2 et 3,
la
comprend plusieurs cadres de broderie (1) et à chacun de ces plusieurs cadres de broderie (1) est associée respectivement au moins une tête de broderie (101).

5. Procédé de broderie de pièces tridimensionnelles bombées (2) selon la revendication 1 sous la commande d'une machine à broder (100) selon l'une des revendications 2 à 4,
dans lequel
détermine la nouvelle position respective de la pièce (2) à partir de triplets de coordonnées prédéfinis et l'au moins un cadre de broderie (1) est commandé au moyen des entra nements (3, 4, 5) de telle sorte que le positionnement de la pièce (2) est effectué autour des angles (Θ, µ, ω).

6. Procédé selon la revendication 5,
dans lequel le positionnement de la pièce (2) autour des angles (Θ, µ, ω) est calculé et exécuté pas à pas à partir de coordonnées transmises en continu pour chaque point de la broderie.
